# EUROPÄISCHE PATENTSCHRIFT

(11) **EP 1 338 858 B1**
(45) Veröffentlichungstag und Bekanntmachung des Hinweises auf die Patenterteilung: **16.03.2005**
(21) Anmeldenummer: 03001410.4
(22) Anmeldetag: 22.01.2003
(51) Int. Cl.: F41A 15/10, F41A 9/60

(54) **Waffe**
Gun
Arme

(30) Priorität: 21.02.2002 DE 10207233
(43) Veröffentlichungstag der Anmeldung: 27.08.2003
(73) Patentinhaber: Rheinmetall Waffe Munition GmbH, 84544 Aschau am Inn (DE)
(72) Erfinder: Knörich, Friedhelm, 40472 Düsseldorf (DE)
(74) Vertreter: Dietrich, Barbara, Dipl.-Ing.

(56) Entgegenhaltungen:
- CH-A- 667 325
- US-A- 2 122 423
- US-A- 4 318 331
- US-A- 4 919 038

## Beschreibung

Die Erfindung betrifft eine Waffe mit einem in einer Wiege verschiebbar gelagerten Waffenrohr zum Verschießen großkalibriger Munition mit Hülsen, wobei die Waffe ein mit einem Fallkeil versehenes Bodenstück umfaßt, an dem ein Hülsenauswerfer angeordnet ist, der die Hülsen der jeweiligen Munition nach Schußabgabe und Öffnen des Verschlusses heckseitig aus dem Waffenrohr auswirft.

Zur Aufnahme der nach Schußabgabe ausgeworfenen Patronenhülsen bzw. Hülsenböden verbrennbarer Treibladungshülsen (im folgenden zusammenfassend auch nur als Hülse bezeichnet) ist bereits vorgeschlagen worden, an der Waffe angeordnete Hülsenfangbehälter mit einem Hülsenkasten zu verwenden. Aus der Druckschrift US-A-2, 122, 423 ist eine solche Waffe bekannt. Bei bekannten derartigen Waffen bereiten diese Hülsenfangbehälter indessen Probleme, weil es häufig zu einem Verklemmen der beweglichen Teile des Waffenrohres, Bodenstückes oder Verschlußkomponenten durch die mehr oder weniger willkürlich in dem Hülsenkasten liegenden Hülsen kommen kann. Ein derartiges Verklemmen durch Hülsen führt nicht selten zu einem Vorlaufstillstand des entsprechenden Waffenrohres und damit zu einer Waffenfunktionsstörung.

Der Erfindung liegt die Aufgabe zugrunde, eine Waffe der eingangs erwähnten Art anzugeben, bei welcher Funktionsstörungen durch Verklemmen der beweglichen Teile der Waffe durch in dem Hülsenfangbehälter befindlichen Hülsen vermieden wird.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, den Hülsenkasten mit einem federnd gelagerten Boden zu versehen, so daß bei Berührung der Patronenhülse mit einem vor- oder rücklaufenden Teil des Waffenrohres, des Bodenstückes oder der Verschlußkomponenten der Boden des Hülsenkastens durch die Hülse weggedrückt wird und ein Verklemmen der beweglichen Waffenteile nicht erfolgen kann.

Als vorteilhaft hat es sich erwiesen, wenn der Boden des Hülsenkastens um eine heckseitig an dem Hülsenkasten angeordnete Drehachse schwenkbar gelagert ist, so daß er, in Schußrichtung gesehen, vorderseitig verschwenkt wird, falls eine Hülse zwischen die rück- bzw. vorlaufenden Waffenteile gelangt.

Bei einer vorteilhaften Ausführungsform der Erfindung umfaßt der Hülsenfangbehälter ein von einer Ausgangsstellung in eine eingeklappte Stellung verschwenkbares Prallelement, welches derart ausgebildet ist, daß in der Ausgangsstellung des Prallelementes die jeweils ausgeworfene Hülse zunächst auf das Prallelement auftrifft, um dann von diesem abzuprallen und in den tieferliegenden Hülsenkasten zu fallen. In der eingeklappten Stellung des Prallelementes kann hingegen eine neue Patrone in den Verschluß der Waffe geladen werden.

Weitere Einzelheiten und Vorteile der Erfindung ergeben sich aus den folgenden anhand von Figuren erläuterten Ausführungsbeispielen. Es zeigen:
Fig. 1 die Seitenansicht des verschlußseitigen Abschnittes einer erfindungsgemäßen Waffe mit einem Waffenrohr mit Bodenstück und einem hinter dem Bodenstück angeordneten Hülsenfangbehälter;
Fig.2 eine vergrößerte Ansicht des in Fig. 1 mit II gekennzeichneten Hülsenfangbehälters;
Fig.3 einen Querschnitt entlang der in Fig.2 mit III-III bezeichneten Schnittlinie;
Fig.4 eine Ansicht auf den Hülsenfangbehälter aus der in Fig.2 mit dem Pfeil IV gekennzeichneten Richtung;
Fig.5 eine Ansicht auf den Hülsenfangbehälter aus der in Fig.2 mit dem Pfeil V gekennzeichneten Richtung;
Fig.6 einen Schnitt durch den Hülsenfangbehälter entlang der in Fig.4 mit VI-VI bezeichneten Schnittlinie und
Fig.7 eine vergrößerte Ansicht des in Fig.6 mit VII bezeichneten Ausschnittes des Hülsenfangbehälters.

In Fig. 1 ist mit 1 eine nur schematisch dargestellte Waffe eines Panzers zum Verschießen großkalibriger Munition (mit einem Kaliber von z.B. 120 mm) mit einer verbrennbaren Treibladungshülse dargestellt. Die Waffe 1 umfaßt ein in dem nicht dargestellten Panzerturm schwenkbar angeordnetes Wiegenrohr 2, in dem ein Waffenrohr 3 verschiebbar gelagert ist. Am heckseitigen Ende des Waffenrohres 3 befindet sich ein Bodenstück 4, welches in an sich bekannter Weise einen ebenfalls nicht dargestellten Fallkeil aufnimmt. Außerdem sind an dem Bodenstück 4 auf der dem Waffenrohr 3 abgewandten Seite seitlich zwei Auswerferhebel 5 eines Hülsenauswerfers 6 angeordnet, der die aus Metall bestehenden Hülsenböden (Stummelhülsen) 7 (vgl. Fig. 6 und 7, in denen die Hülsenböden gestrichelt dargestellt sind) mit den ebenfalls aus Metall bestehenden Treibladungsanzündern 8 nach dem Verschießen der Munition heckseitig auswirft.

Die Waffe 1 umfaßt außerdem einen hinter dem Bodenstück 4 angeordneten Hülsenfangbehälter 9, welcher über Befestigungsarme 10, 11 mit dem Wiegenrohr 2 verbunden ist. Dabei ist der Hülsenfangbehälter 9 derart ausgebildet, daß er den Rücklauf des Waffenrohres 3 und des Bodenstückes 4 nach Schußabgabe nicht behindert.

Der Hülsenfangbehälter 9 weist einen Hülsenkasten 12 zur Aufnahme von z.B. 4 Hülsenböden 7 sowie ein Prallelement 13 auf, welches von einer in den Fig.1, 2, 4 und 6 dargestellten Ausgangsstellung gegen den Druck einer Drehfeder 14 (Fig.4) in eine eingeklappte Stellung schwenkbar ist, wobei die Schwenkbewegung des Prallelementes 13 um eine zur Seelenachse 15 des Waffenrohres 3 senkrechte Achse 16 zum Bodenstück 4 hin erfolgt. Ein einstellbarer Endanschlag 17 begrenzt dabei die Schwenkbewegung des Prallelementes 13.

Auf dem Prallelement 13 ist eine Schürze 18 befestigt. Prallelement 13 und Schürze 18 sind mit dämpfenden Kunststoffplatten belegt.

Der Hülsenkasten 12 umfaßt zwei Seitenwände 19, 20 (Fig.5), Rückwand und eine Bodenklappe 21, wobei die Seitenwände 19, 20, die Rückwand als auch die Bodenklappe 21 mit dämpfenden Gummiplatten belegt sind. Die Bodenklappe 21 ist heckseitig an dem Hülsenkasten 12 um eine Drehachse 22 schwenkbar gelagert (Fig.6). Der vordere Teil der Bodenklappe 21 ist mit einer nach oben gerichteten Rampe 23 (Fig.7) versehen. Außerdem umfaßt die Bodenklappe 21 zwei Befestigungsleisten 24, die jeweils mit einem Ende dreier Federn 25, 26 verbunden sind, welche die Bodenklappe 21 in ihrer Ausgangslage halten.

Unterhalb der Rampe 23 befindet sich ein Endanschlag 27, welcher den Öffnungswinkel 28 der Bodenklappe 21 (zum Schutz der Federn gegen Überlängen) begrenzt.

Nachfolgend wird auf die Wirkungsweise des Hülsenfangbehälters 9 eingegangen. Hierzu sei angenommen, daß sich die zu verschießende Patrone bereits in dem Waffenrohr 3 befindet und der Verschluß geschlossen ist.

Nach Abgabe eines Schusses erfolgt zunächst der Rücklauf des Waffenrohres 3, ohne daß hierbei das Bodenstück 4 auf das Prallelement 13 des Hülsenfangbehälters 9 einwirkt. Bei dem anschließenden Vorlauf des Waffenrohres 3 wird der Hülsenboden 7 mit dem Treibladungsanzünder 8 der gezündeten Patrone mittels des Hülsenauswerfers 6 nach hinten ausgeworfen und trifft auf das nach vorne geneigte Prallelement 13 mit Schürze 18. Von dieser wird der Hülsenboden 7 abgeleitet und fällt in den Hülsenkasten 12, wo er eine mehr oder weniger zufällige Lage einnimmt.

Zum anschließenden Laden einer neuen Patrone wird das Prallelement 13 von den die Patrone tragenden Händen des jeweiligen Richtschützen beim Zuführen der Patrone gleichzeitig nach vorne geklappt.

Durch die Möglichkeit des Ausfederns der Bodenklappe 21 beim Rücklauf und beim Vorlauf des Waffenrohres 3 wird ein Einklemmen der Hülsenböden 7 zwischen den rück- bzw. vorlaufenden Waffenteilen und dem Hülsenkasten 12 in der Regel sicher vermieden.

Der maximale Öffnungswinkel 28 der Bodenklappe 21 ist derart gewählt, daß bei jeder sich zufällig ergebenden Ablage der Hülsenböden 7 in dem Hülsenkasten 12 diese nach Ausfederung der Bodenklappe 21 nicht in den Bewegungsraum der Waffenrohrteile, des Bodenstückes und des Verschlusses (einschließlich des Verschlußkeiles und des Öffnerhebels) während des Rück- bzw. Vorlaufes des Waffenrohres 3 ragen.

Die Entleerung des Hülsenkastens 12 erfolgt bei dem vorstehend beschriebenen Ausführungsbeispiel manuell.

Die federnde Bodenklappe ist derart ausgelegt, daß sie sich bei Beladung des jeweiligen Waffensystems (z.B. Panzers) und bei Geländefahrt nicht selbständig öffnen kann.

### Bezugszeichenliste

- 1: Waffe
- 2: Wiege, Wiegenrohr
- 3: Waffenrohr
- 4: Bodenstück
- 5: Auswerferhebel
- 6: Hülsenauswerfer
- 7: Hülse, Hülsenboden
- 8: Treibladungsanzünder
- 9: Hülsenfangbehälter
- 10,11: Befestigungsarme
- 12: Hülsenkasten
- 13: Prallelement
- 14: Drehfeder
- 15: Seelenachse
- 16: Achse
- 17: Endanschlag
- 18: Schürze
- 19,20: Seitenwände
- 21: Boden, Bodenklappe
- 22: Drehachse
- 23: Rampe
- 24: Befestigungsleiste
- 25,26: Federn
- 27: Endanschlag
- 28: Öffnungswinkel (Bodenklappe)

## Patentansprüche

1. Waffe mit einem in einer Wiege (2) verschiebbar gelagerten Waffenrohr (3) zum Verschießen großkalibriger Munition mit Hülsen (7), wobei die Waffe (1) ein mit einem Fallkeil versehenes Bodenstück (4) umfaßt, an dem ein Hülsenauswerfer (6) angeordnet ist, der die Hülsen (7) der jeweiligen Munition nach Schußabgabe und Öffnen des Verschlusses heckseitig aus dem Waffenrohr (3) auswirft, mit den Merkmalen:
a) die Waffe (1) umfaßt einen hinter dem Bodenstück (4) angeordneten Hülsenfangbehälter (9), welcher über Befestigungsarme (10, 11) mit der Wiege (2) verbunden ist, derart, daß er den Rücklauf des Waffenrohres (3) und des Bodenstükkes (4) nach Schußabgabe nicht behindert;
b) der Hülsenfangbehälter (9) umfaßt einen Hülsenkasten (12) zur Aufnahme der Hülsen (7) sowie ein Prallelement (13), welches derart angeordnet ist, daß die jeweils ausgeworfene Hülse (7) zunächst auf das Prallelement (13) auftrifft, um dann von diesem abzuprallen und in den tieferliegenden Hülsenkasten (12) zu fallen;
**dadurch gekennzeichnet, daß**
c) der Hülsenkasten (12) einen gegen den Druck mindestens einer Feder (25, 26) nach unten verschwenk- oder verschiebbaren Boden (21) aufweist, so daß bei einer Berührung der in dem Hülsenkasten (12) befindlichen Hülse (7) mit rück- oder vorlaufenden Teilen des Waffenrohres (3), des Bodenstückes (4) und/oder des Verschlusses die Hülse (7) den Boden (21) des Hülsenkastens (12) wegdrückt.

2. Waffe nach Anspruch 1, **dadurch gekennzeichnet, daß** der Boden (21) des Hülsenkastens (12) um eine heckseitig an dem Hülsenkasten (12) angeordnete Drehachse (22) schwenkbar gelagert ist.

3. Waffe nach Anspruch 1 oder 2, **dadurch gekennzeichnet, daß** das Prallelement (13) von einer Ausgangsstellung in eine eingeklappte Stellung um eine zur Seelenachse (15) des Waffenrohres (3) senkrechte Achse (16) zum Bodenstück (4) hin schwenkbar angeordnet ist, derart, daß in dieser Stellung eine neue Patrone in den Verschluß ladbar ist.

4. Waffe nach einem der Ansprüche 1 bis 3, **dadurch gekennzeichnet, daß** das Prallelement (13) auf seiner dem Bodenstück (4) zugewandten Seite und/oder die Seitenwände (19, 20) und die Rückwand des Hülsenkastens (12) mit einem dämpfenden Material belegt sind.

5. Waffe nach Anspruch 4, **dadurch gekennzeichnet, daß** es sich bei dem dämpfenden Material um Kunststoff oder Gummi handelt.

## Claims

1. Weapon comprising a barrel (3) mounted displaceably in a cradle (2) for firing large-calibre ammunition with cases (7), wherein the weapon (1) comprises a breech ring (4), which is provided with a drop wedge and on which is disposed a case ejector (6), by means of which the cases (7) of the respective ammunition after firing and after opening of the breech block are ejected from the rear of the barrel (3), having the features:
a) the weapon (1) comprises a case-collecting container (9), which is disposed behind the breech ring (4) and is connected by fastening arms (10, 11) to the cradle (2) in such a way that it does not obstruct the recoil of the barrel (3) and breech ring (4) after firing;
b) the case-collecting container (9) comprises a case box (12) for receiving the cases (7) as well as a deflection element (13) disposed in such a way that each ejected case (7) first strikes the deflection element (13) before then rebounding off it and falling into the lower-lying case box (12);
**characterized in that**
c) the case box (12) comprises a base (21), which is swingable or displaceable downwards counter to the pressure of at least one spring (25, 26), so that, in the event of the case (7) situated in the case box (12) coming into contact with backward- or forward-moving parts of the barrel (3), breech ring (4) and/or breech block, the case (7) pushes away the base (21) of the case box (12).

2. Weapon according to claim 1, **characterized in that** the base (21) of the case box (12) is mounted pivotally about an axis of rotation, (22) disposed at the rear on the case box (12).

3. Weapon according to claim 1 or 2, **characterized in that** the deflection element (13) is disposed so as to be pivotable in the direction of the breech ring (4) from a normal position into an inwardly folded position about an axis (16) normal to the bore axis (15) of the barrel (3), such that in this position a fresh shell is loadable into the breech block.

4. Weapon according to one of claims 1 to 3, **characterized in that** the deflection element (13) at its side facing the breech ring (4) and/or the side walls (19, 20) and the back wall of the case box (12) are coated with a damping material.

5. Weapon according to claim 4, **characterized in that** the damping material is a plastics material or rubber.

## Revendications

1. Arme avec un tube (3) monté coulissant dans un berceau (2) pour le lancement de munitions de gros calibre avec douilles (7), l'arme (1) comprenant une pièce de culasse (4) pourvue d'un coin basculant sur lequel est disposé un éjecteur de douilles (6) qui, après le tir et l'ouverture de la culasse éjecte les douilles (7) de la munition concernée du tube (3), à l'arrière, présentant les caractéristiques suivantes :
a) l'arme (1) comprend un récipient de collecte de douilles (9) disposé derrière la pièce de culasse (4), lequel récipient est relié au berceau (2) par des bras de fixation (10, 11) de manière à ne pas gêner le recul du tube (3) et de la pièce de culasse (4) après le tir ;
b) le récipient de collecte de douilles (9) comprend une caisse à douilles (12) pour recevoir les douilles (7) ainsi qu'un élément de percussion (13) qui est disposé de manière que la douille (7) éjectée parvienne d'abord sur l'élément de percussion (13) pour rebondir ensuite de celui-ci et tomber dans la caisse à douilles (12) située plus bas ;
**caractérisée en ce que**
c) la caisse à douilles (12) comporte un fond (21) pouvant pivoter ou coulisser vers le bas à l'encontre de la pression d'au moins un ressort (25, 26), de sorte qu'en cas de contact de la douille (7) se trouvant dans la caisse à douilles (12), avec des parties reculant
ou avançant du tube (3), de la pièce de culasse (4) et/ou de la culasse, la douille (7) repousse le fond (21) de la caisse à douilles (12).

2. Arme selon la revendication 1, **caractérisée en ce que** le fond (21) de la caisse à douilles (12) est monté de manière à pouvoir pivoter autour d'un axe de rotation (22) disposé à l'arrière sur la caisse à douilles (12).

3. Arme selon la revendication 1 ou 2, **caractérisée en ce que** l'élément de percussion (13) est disposé de manière à pouvoir pivoter par rapport à la pièce de culasse (4) depuis une position initiale dans une position rabattue, autour d'un axe (16) perpendiculaire à l'axe (15) de l'axe du tube (3), de manière que dans cette position une nouvelle cartouche puisse être chargée dans la culasse.

4. Arme selon l'une des revendications 1 à 3, **caractérisée en ce que** l'élément de percussion (13) est pourvu, sur son côté tourné vers la pièce de culasse (4), et/ou les parois latérales (19, 20) et la paroi arrière de la caisse à douilles (12) sont pourvues d'un matériau d'amortissement.

5. Arme selon la revendication 4, **caractérisée en ce que** le matériau d'amortissement est une matière plastique ou du caoutchouc.
